# EUROPÄISCHE PATENTSCHRIFT

(11) **EP 4 341 513 B1**
(45) Veröffentlichungstag und Bekanntmachung des Hinweises auf die Patenterteilung: **19.02.2025**
(21) Anmeldenummer: 22722438.3
(22) Anmeldetag: 12.04.2022
(51) Int. Cl.: E04G 25/06, E04G 5/16, E04G 3/20, E04G 11/48, E04G 5/04, E04G 5/06

(54) **SPINDELSTREBE**
MANDREL
MANCHON

(30) Priorität: 18.05.2021 DE 102021112760
(43) Veröffentlichungstag der Anmeldung: 27.03.2024
(73) Patentinhaber: Wilhelm Layher Verwaltungs-GmbH, 74363 Güglingen-Eibensbach (DE)
(72) Erfinder: BEHRBOHM, Wolf C., 74354 Besigheim-Ottmarsheim (DE)
(74) Vertreter: Ruttensperger Lachnit Trossin Gomoll
(86) Internationale Anmeldenummer: PCT/EP2022/059670
(87) Internationale Veröffentlichungsnummer: WO 2022/242963

(56) Entgegenhaltungen:
- CN-U- 209 244 226
- DE-A1- 2 206 351
- FR-A1- 3 005 085
- US-A- 2 532 168

## Beschreibung

Die vorliegende Erfindung betrifft eine Spindelstrebe, welche beispielsweise im Gerüstbau bzw. beim Aufbau von Schalungsstrukturen oder sonstiger Tragestrukturen dazu genutzt werden kann, Elemente bzw. Bereiche einer derartigen Tragestruktur bezüglich einander abzustützen.

Stützelemente, welche beispielsweise im Gerüstbau oder beim Aufbau von Schalungsstrukturen eingesetzt werden, können mit einem in Richtung einer Längsachse langgestreckten, rohrartigen Stützstangenelement ausgebildet sein, das an seinen beiden axialen Endabschnitten mit zueinander gegenläufigen Innengewinden, also einem Rechtsgewinde an einem Endabschnitt und einem Linksgewinde an dem anderen der beiden Endabschnitte, ausgebildet ist. In jeden der beiden mit Innengewinde ausgebildeten Endabschnitte des Stützstangenelements ist ein wenigstens in einem Spindelstangen-Gewindeabschnitt mit einem Außengewinde ausgebildetes Spindelstangenelement eingeschraubt. Auch die an den beiden Spindelstangenelementen vorgesehenen Außengewinde sind zueinander gegenläufig. Bei beispielsweise mit den bezüglich einander zu stützenden Elementen einer Tragestruktur gekoppelten und somit gegen Drehung grundsätzlich festgehalten Spindelstangenelementen führt eine Drehung des Stützstangenelements um dessen Längsachse bei Drehung in einer ersten Drehrichtung dazu, dass die beiden Spindelstangenelemente sich aus dem Stützstangenelement heraus bewegen bzw. voneinander weg bewegen, so dass die Länge des Stützstangenelements zunimmt. Bei Drehung des Stützstangenelements in einer der ersten Drehrichtung entgegengesetzten zweiten Drehrichtung bewegen die beiden Spindelstangenelemente sich weiter in das Stützstangenelement hinein bzw. aufeinander zu, so dass die Länge der Spindelstrebe abnimmt. Auf diese Art und Weise kann die Länge der Spindelstrebe stufenlos so eingestellt werden, dass die beiden durch diese gegeneinander abzustützenden Elemente einer Tragestruktur in die für diese vorgesehene Position gebracht bzw. in dieser Position bezüglich einander abgestützt werden.

Aus der CN 209 244 226 U ist ein Stützelement bekannt, bei welchem ein rohrartig ausgebildetes Stützstangenelement an einem seiner axialen Endabschnitte ein Innengewinde aufweist. Ein mit Außengewinde ausgebildetes Spindelstangenelement ist in das Innengewinde des Stützstangenelements eingeschraubt. Durch Drehen des Spindelstangenelements bezüglich des Stützstangenelements kann die Länge des Abstützelements verändert werden. Zur Fixierung des Stützstangenelements bezüglich des Spindelstangenelements ist auf das Außengewinde des Spindelstangenelements eine Kontermutter aufgeschraubt, welche durch Drehen und dabei axiales Bewegen bezüglich des Spindelstangenelements und des Stützstangenelements gegen eine Stirnfläche des Stützstangenelements gekontert werden kann.

Aus der US 2 532 168 A ist eine Spindelstrebe bekannt, bei welcher auf ein Spindelstangenelement eine Spindelmutter aufgeschraubt ist. Das Spindelstangenelement ist in einem rohrartig ausgebildeten Stützstangenelement axial bewegbar aufgenommen. Durch einen an einem im Inneren des Stützstangenelements positionierten axialen Ende des Spindelstangenelements vorgesehenen Anschlag ist das Spindelstangenelement gegen vollständiges Herausbewegen aus dem Stützstangenelement gesichert. An dem Spindelmutterelement einerseits und einem an dem Stützstangenelement festgelegten Gehäuse andererseits sind jeweils zwei mit Umfangsabstand zueinander angeordnete, nach radial innen bzw. radial außen greifende Vorsprünge vorgesehen. Durch axiales Bewegen der Vorsprünge durch zwischen den jeweils anderen Vorsprüngen gebildete Umfangsunterbrechungen hindurch und nachfolgendes Drehen des Spindelmutterelements bezüglich des Stützstangenelements bzw. des daran vorgesehenen Gehäuses können die am Spindelmutterelement einerseits und an dem Gehäuse andererseits vorgesehenen flanschartigen Vorsprünge in axialen Eingriff miteinander gebracht werden, um dadurch ein axiales Wegbewegen der Spindelmutter von dem Stützstangenelement zu verhindern.

Aus der DE 22 06 351 A1 ist eine Spindelstrebe bekannt, bei welcher ein mit Innengewinde ausgebildetes und mit einem Spindelstangenelement in Gewindeeingriff stehendes Spindelmutterelement mit einem hülsenartigen Endabschnitt ein axiales Ende eines das Spindelstangenelement aufnehmenden rohrartigen Stützstangenelements übergreift. Durch einen in eine Innenumfangsnut am hülsenartigen Endabschnitt des Spindelmutterelements eingreifend positionierten Sprengring wird das Spindelmutterelement gegen axiales Loslösen vom Stützstangenelement gehalten.

Es ist die Aufgabe der vorliegenden Erfindung, eine Spindelstrebe, welche beispielsweise im Gerüstbau oder im Aufbau von Schalungsstrukturen eingesetzt werden kann, vorzusehen, welche bei baulich einfacher Ausgestaltung eine stufenlos verstellbare, zuverlässig wirkende Abstützfunktion bereitstellen kann.

Erfindungsgemäß wird diese Aufgabe gelöst durch eine Spindelstrebe gemäß Anspruch 1.

Die erfindungsgemäß aufgebaute Spindelstrebe weist nur in einem der axialen Endabschnitte des Stützstangenelements miteinander in Eingriff stehende Gewindeformationen auf, die beispielsweise als Rechtsgewinde oder als Linksgewinde ausgebildet sein können. Auf das Vorsehen miteinander in Eingriff stehender Gewindeformationen auch am anderen axialen Endabschnitt des Spindelstangenelements kann verzichtet werden, da allein durch den Gewindeeingriff zwischen dem am Spindelstangenelement axial festgehaltenen Spindelmutterelement und dem mit diesem in Gewindeeingriff stehenden Spindelstangenelement durch Drehen des Spindelmutterelements die Länge der gesamten Spindelstrebe stufenlos verstellbar ist. Es ist dabei auch nicht erforderlich, zur Veränderung der Länge der Spindelstrebe das gesamte Stützstangenelement zu drehen, sondern es genügt, das vergleichsweise klein aufgebaute Spindelmutterelement in Bewegung zu versetzen, um dadurch die Länge der Spindelstrebe zu verändern. Das Stützstangenelement selbst kann also direkt mit einem der durch eine derartige Spindelstrebe bezüglich einander abzustützenden Strukturelemente beispielsweise eines Gerüsts oder einer Schalungsstruktur fest, insbesondere auch gegen Drehung um seine Längsachse gekoppelt werden.

Zum Bereitstellen des Gewindeeingriffs kann das Spindelmutterelement ein Spindelinnengewinde aufweisen, und das Spindelstangenelement kann ein mit dem Spindelinnengewinde in Gewindeeingriff stehendes Spindelaußengewinde aufweisen.

Um an dem Spindelstangenelement einerseits die Funktion des Gewindeeingriffs mit dem Spindelmutterelement bereitstellen zu können, andererseits auch dieses Spindelstangenelement an ein durch eine Spindelstrebe zu stützendes Strukturelement ankoppeln zu können, wird vorgeschlagen, dass das Spindelstangenelement einen das Spindelaußengewinde aufweisenden Spindelstangen-Gewindeabschnitt und einen an den Spindelstangen-Gewindeabschnitt anschließenden Spindelstangen-Kopplungsabschnitt aufweist.

Für einen einfach zu realisierenden und auch zu einem geringen Gewicht einer Spindelstange führenden, gleichwohl stabilen Aufbau wird vorgeschlagen, dass der Spindelstangen-Gewindeabschnitt rohrartig oder als massives Bauteil ausgebildet ist, oder/und dass der Spindelstangen-Kopplungsabschnitt rohrartig ausgebildet ist, oder/und dass der Spindelstangen-Gewindeabschnitt mit dem Spindelstangen-Kopplungsabschnitt durch Materialschluss, vorzugsweise Verschweißen, verbunden ist.

Zu einem geringen Gewicht einer stabil aufgebauten Stützstrebe kann auch beitragen, dass das Stützstangenelement wenigstens im Bereich seines ersten axialen Endabschnitts, vorzugsweise in seinem gesamten Längenbereich, rohrartig ausgebildet ist, und dass das mit dem Spindelmutterelement in Gewindeeingriff stehende Spindelstangenelement in das Stützstangenelement im Bereich seines ersten axialen Endabschnitts eingreift.

Für eine zuverlässige axiale Abstützung bzw. Halterung des Spindelmutterelements bezüglich des Stützstangenelements kann an dem ersten axialen Endabschnitt des Stützstangenelements eine Stützstangenelement-Stirnfläche vorgesehen sein, und an dem Spindelmutterelement kann eine an der Stützstangenelement-Stirnfläche in einer ersten axialen Richtung in Richtung auf den ersten axialen Endabschnitt des Stützstangenelements zu abgestützte Spindelmutter-Abstützfläche vorgesehen sein. Um auch in der anderen axialen Richtung eine zuverlässige Abstützung bzw. Halterung des Spindelmutterelement bezüglich des Stützstangenelements zu erreichen, ist an dem ersten Endabschnitt des Stützstangenelements eine in Richtung zu dem zweiten axialen Endabschnitt des Stützstangenelements orientierte, in Umfangsrichtung vollständig umlaufende Stützstangenelement-Abstützfläche vorgesehen, und das Spindelmutterelement ist mit den beiden Spindelmutter-Abstützabschnitten in einer zweiten axialen Richtung in Richtung von dem zweiten Endabschnitt des Stützstangenelements weg abgestützt.

Bei einer baulich einfach zu realisierenden Ausgestaltung zur Bereitstellung der Stützstangenelement-Abstützfläche kann an dem ersten axialen Endabschnitt des Stützstangenelements ein die Stützstangenelement-Abstützfläche bereitstellender, vorzugsweise in Umfangsrichtung vollständig umlaufender Abstützflansch vorgesehen sein.

Um durch einen derartigen Abstützflansch die Abstützwechselwirkung zwischen dem Spindelmutterelement und dem Stützstangenelement nicht zu beeinträchtigen, kann der Abstützflansch in axialem Abstand zur Stützstangenelement-Stirnfläche angeordnet sein.

Um eine über den Umfang verteilte Abstützung des Spindelmutterelements an der Stützstangenelement-Abstützfläche zu erreichen, sind an dem Spindelmutterelement zwei mit Umfangsabstand zueinander angeordnete, vorzugsweise bezüglich der Längsachse einander diametral gegenüberliegende, Spindelmutter-Abstützabschnitte vorgesehen.

Zum Einwirken auf das Spindelmutterelement zum Verstellen der Länge kann das Spindelmutterelement in Zuordnung zu wenigstens einem, vorzugsweise jedem Spindelmutter-Abstützabschnitt einen von einem Spindelmutter-Zentralbereich nach radial außen vorstehenden, einen Spindelmutter-Abstützabschnitt tragenden Spindelmutter-Betätigungsabschnitt aufweisen.

Um bei der Integration einer erfindungsgemäßen Spindelstrebe zwischen zwei durch diese bezüglich einander abzustützende Strukturelemente die Spindelstrebe mit jedem der Strukturelemente oder gegebenenfalls weiteren Strukturelementen koppeln zu können, kann an dem Stützstangenelement oder/und dem Spindelstangenelement wenigstens ein Kopplungsorgan vorgesehen sein.

Wenigstens ein derartiges Kopplungsorgan kann beispielsweise als Lochscheibe ausgebildet sein, um andere riegelartige bzw. stielartige Komponenten beispielsweise eines Gerüsts an eine derartige Spindelstrebe ankoppeln zu können. Alternativ oder zusätzlich kann wenigstens ein Kopplungsorgan als Durchgriffsöffnung ausgebildet ist sein, durch welche beispielsweise ein bolzenartiges Kopplungsorgan hindurch geführt werden kann.

Die Erfindung betrifft ferner eine Tragestruktur, umfassend wenigstens zwei durch wenigstens eine erfindungsgemäß aufgebaute Spindelstrebe bezüglich einander abgestützte Strukturelemente.

Die Tragestruktur kann ein Gerüst sein. Auch der Einsatz bei als Verschalungsstrukturen eingesetzten Tragestrukturen, beispielsweise im Brückenbau, ist möglich.

Die vorliegende Erfindung wird nachfolgend mit Bezug auf die beiliegenden Figuren detailliert beschrieben. Es zeigt:
- Fig. 1: eine Spindelstrebe in perspektivischer Ansicht;
- Fig. 2: ein Stützstangenelement der Spindelstrebe der Fig. 1 in perspektivischer Ansicht;
- Fig. 3: ein Spindelstangenelement der Spindelstrebe der Fig. 1 in perspektivischer Ansicht;
- Fig. 4: ein Spindelmutterelement der Spindelstrebe der Fig. 1 in perspektivischer Ansicht;
- Fig. 5: eine Detailansicht des mit dem Stützstangenelement und dem Spindelstangenelement zusammenwirkenden Spindelmutterelements der Spindelstrebe der Fig. 1 in Seitenansicht;
- Fig. 6: eine der Fig. 5 entsprechende Darstellung in perspektivischer Ansicht;
- Fig. 7: ein Gerüst mit einer Mehrzahl von Spindelstangenelementen gemäß Fig. 1.

In Fig. 1 ist eine in einer Tragestruktur, wie z. B. einem Gerüst, insbesondere Baugerüst, einer Verschalungsstruktur oder dergleichen, einsetzbare Spindelstrebe 10 dargestellt. Die Spindelstrebe 10 umfasst ein in Fig. 2 dargestelltes, in Richtung einer Längsachse L langgestrecktes und rohrartig ausgebildetes Stützstangenelement 12. Die Spindelstrebe 10 umfasst ferner ein im Zusammenbau der Spindelstrebe 10 gleichermaßen in Richtung der Längsachse L des Stützstangenelements 12 langgestrecktes, in Fig. 3 dargestelltes Spindelstangenelement 14. Als weitere Komponente umfasst die Spindelstrebe 10 ein in Fig. 4 dargestelltes und im Zusammenbau sowohl mit dem Stützstangenelement 12, als auch dem Spindelstangenelement 14 zusammenwirkendes Spindelmutterelement 16.

Das in Fig. 2 dargestellte Stützstangenelement 12 umfasst einen ersten axialen Endabschnitt 18, in welchem in nachfolgend beschriebener Art und Weise das Spindelmutterelement 16 mit dem Stützstangenelement 12 und auch dem Spindelstangenelement 14 zusammenwirkt, und umfasst einen zweiten axialen Endabschnitt 20. Zwischen den beiden axialen Endabschnitten 18, 20 erstreckt sich das vorzugsweise mit Metallmaterial aufgebaute Stützstangenelement 12 im Wesentlichen geradlinig.

Am ersten Endabschnitt 18 des Stützstangenelements 12 ist eine Stützstangenelement-Stirnfläche 22 vorgesehen, welche aufgrund der rohrartigen Struktur des Stützstangenelements 12 ringartig ausgebildet ist. An der Stützstangenelement-Stirnfläche 22 liegt das nachfolgend noch detaillierter beschriebene Spindelmutterelement 16 mit einer daran vorgesehenen, ebenfalls ringartig ausgebildeten Spindelmutter-Abstützfläche 24 an.

Am ersten axialen Endabschnitt 18 des Stützstangenelements 12 ist ferner ein das Stützstangenelement 12 vollständig ringartig umgebender Abstützflansch 26 vorgesehen und beispielsweise durch Verschweißung am Stützstangenelement 12 derart festgelegt, dass der Abstützflansch 26 einen geringfügigen axialen Abstand zur Stützstangenelement-Stirnfläche 22 aufweist. Dieser axiale Abstand kann beispielsweise näherungsweise der axialen Ausdehnung des Abstützflansches 26 entsprechen. An der dem zweiten axialen Endabschnitt 20 zugewandten und somit von der Stützstangenelement-Stirnfläche 22 abgewandten axialen Seite stellt der Abstützflansch 26 eine die Längsachse L unterbrechungsfrei umgebende, ringartige Stützstangenelement-Abstützfläche 28 bereit.

Am Stützstangenelement 12 sind in verschiedenen axialen Bereichen desselben Kopplungsorgane 30 der Spindelstrebe 10 vorgesehen. Diese Kopplungsorgane 30 können beispielsweise am zweiten axialen Endabschnitt 20 eine Durchgriffsöffnung 32 umfassen, welche in einander diametral bezüglich der Längsachse L gegenüberliegenden Abschnitten des Stützstangenelements 12 ausgebildet ist und somit für den Hindurchgriff eines Kopplungsbolzens geeignet ist. Vermittels eines derartigen Kopplungsbolzens kann das Stützstangenelement 12 der Spindelstrebe 10 an einer abzustützenden Komponente einer Tragestruktur festgelegt werden. Ferner umfassen beispielsweise die Kopplungsorgane 30 in verschiedenen axialen Bereichen Lochscheiben 34, welche an dem Stützstangenelement 12 beispielsweise durch Verschweißung festgelegt sein können und in an sich bekannter Weise zur Ankopplung von stielartigen Streben genutzt werden können.

Das in Fig. 3 dargestellte Spindelstangenelement 14 umfasst einen Spindelstangen-Gewindeabschnitt 36 mit einem daran ausgebildeten Spindelaußengewinde 38. An einem seiner beiden axialen Endabschnitte ist der Spindelstangen-Gewindeabschnitt 36 in einen beispielsweise rohrartig ausgebildeten Spindelstangen-Kopplungsabschnitt 40 eingesetzt und mit diesem beispielsweise durch Verschweißung fest verbunden. Der rohrartige Spindelstangen-Kopplungsabschnitt 40 kann ein weiteres Kopplungsorgan 30 beispielsweise in Form einer Durchgriffsöffnung 41 aufweisen, welche, so wie die am Stützstangenelement 12 vorgesehene Durchgriffsöffnung 32, zur Hindurchführung eines Kopplungsbolzens ausgebildet ist, mit welchem die Stützstrebe 10 an einer weiteren Komponente einer Tragestruktur festgelegt werden kann. Es ist darauf hinzuweisen, dass am Spindelstangenelement 14 insbesondere im Bereich des Spindelstangen-Kopplungsabschnitts 40 auch weitere Kopplungsorgane 30, beispielsweise in Form einer oder mehrerer Lochscheiben oder dergleichen, vorgesehen sein können. Weiter ist darauf hinzuweisen, dass aus Stabilitätsgründen der Spindelstangen-Gewindeabschnitt 36 vorzugsweise als massives Metallteil ausgeführt sein kann. Alternativ könnte der Spindelstangen-Gewindeabschnitt 36 als rohrartiges Bauteil bereitgestellt sein.

Das in Fig. 4 dargestellte Spindelmutterelement 16 weist in einem auch die Spindelmutter-Abstützfläche 24 bereitstellenden, ringartigen Spindelmutter-Zentralbereich 42 eine Spindelmutter-Innengewindeöffnung 44 mit einem darin ausgebildeten Spindelinnengewinde 46 auf. An zwei einander diametral gegenüberliegenden Bereichen stehen von dem Spindelmutter-Zentralbereich 42 handgriffartige Spindelmutter-Betätigungsabschnitte 48, 50 bezüglich der Längsachse L nach radial außen hervor. In Zuordnung zu jedem der beiden Spindelmutter-Betätigungsabschnitte 48, 50 ist ein Spindelmutter-Abstützabschnitt 52 bzw. 54 vorgesehen. Die beiden Spindelmutter-Abstützabschnitte 52, 54 erstrecken sich von der gleichen axialen Seite des jeweils zugeordneten Spindelmutter-Betätigungsabschnitts 48, 50 in Richtung von diesem bzw. vom Spindelmutter-Zentralbereich 42 axial weg.

Jeder Spindelmutter-Abstützabschnitt 52, 54 weist in axialem Abstand zur Spindelmutter-Abstützfläche 24 einen nach radial innen greifenden und im Zusammenbau den Abstützflansch 26 an seiner von der Stützstangenelement-Stirnfläche 22 abgewandten Seite radial übergreifenden Halteabschnitt 56, 58 auf. Jeder der Halteabschnitte 56, 58 übergreift somit die am Abstützflansch 26 vorgesehene Stützstangenelement-Abstützfläche 28, so dass in dem in den Fig. 5 und 6 dargestellten Zusammenbauzustand das Stützstangenelement 12 an seinem ersten axialen Endabschnitt 18 axial zwischen der Spindelmutter-Abstützfläche 24 und den Halteabschnitten 56, 58 gehalten ist. Dadurch ist das Spindelmutterelement 16 durch Anlagewechselwirkung zwischen der Spindelmutter-Abstützfläche 24 und der Stützstangenelement-Stirnfläche 22 einerseits und durch Anlagewechselwirkung der Halteabschnitte 56, 58 mit der Stützstangenelement-Abstützfläche 28 andererseits in Richtung der Längsachse L in beiden axialen Richtungen an Stützstangenelement 12 gehalten und somit auf Zug und Druck belastbar.

Dieser Zustand kann beispielsweise dadurch herbeigeführt werden, dass das Spindelmutterelement 16 bei nicht mit diesem gekoppeltem Spindelstangenelement 14 seitlich, also quer bezüglich der Längsachse L, auf den ersten Endabschnitt 18 des Stützstangenelements 12 aufgeschoben wird, bis die Spindelmutter-Abstützfläche 24 und die Stützstangenelement-Stirnfläche 22 zueinander im Wesentlichen konzentrisch angeordnet sind und aneinander anliegen und die beiden Halteabschnitte 56, 58 den Abstützflansch 26 im Bereich seiner Stützstangenelement-Abstützfläche 28 an bezüglich der Längsachse L einander im Wesentlichen diametral gegenüberliegenden Bereichen übergreifen. In diesem Zustand ist grundsätzlich das Spindelmutterelement 16 bezüglich des Stützstangenelements 12 um die Längsachse L drehbar, in Richtung der Längsachse L jedoch im Wesentlichen nicht bezüglich des Stützstangenelements 12 bewegbar. Lediglich im Ausmaß eines zum Herstellen dieses Zustandes unvermeidbaren geringfügigen Bewegungsspiels kann das Stützstangenelement 12 axial bezüglich des Spindelmutterelements 16 bewegt werden.

Ist das Spindelmutterelement 16 in der vorangehend beschriebenen Art und Weise am Stützstangenelement 12 positioniert, kann nachfolgend das Spindelstangenelement 14 mit seinem Spindelstangen-Gewindeabschnitt 36 in die Innengewindeöffnung 44 des Spindelmutterelements 16 eingeschraubt bzw. durch diese hindurchgeschraubt werden, so dass das Spindelstangenelement 14 mit seinem Spindelstangen-Gewindeabschnitt 36 in das Stützstangenelement 12 eingreifend positioniert wird. Sobald dieser axiale Überlapp bzw. Eingriffszustand zwischen dem Spindelstangenelement 14 und dem Stützstangenelement 12 hergestellt ist, kann das Spindelmutterelement 16 sich nicht mehr durch seitliche Bewegung bezüglich des Stützstangenelements 12 von diesem lösen. Hierzu müsste zunächst das Spindelstangenelement 14 wieder so weit in der Innengewindeöffnung 44 gedreht und dadurch in Richtung der Längsachse L bewegt werden, dass dieses nicht mehr in den ersten axialen Endabschnitt 18 des Stützstangenelements 12 eingreift.

Ist der in den Fig. 5 und 6 dargestellte Verbund zwischen dem Stützstangenelement 12, dem Spindelstangenelement 14 und dem Spindelmutterelement 16 hergestellt, kann bei gegen Drehung um die Längsachse L festgehaltenem Stützstangenelement 12 und Spindelstangenelement 26 durch Drehen des Spindelmutterelements 16 um die Längsachse L das Spindelstangenelement 14 abhängig von der Drehrichtung des Spindelmutterelements 16 derart axial bezüglich des Stützstangenelements 12 bewegt werden, dass durch Vergrößerung des Überlapps bzw. des Eingriffs des Spindelstangenelements 14 in das Stützstangenelement 12 die Gesamtlänge der Stützstrebe 10 abnimmt oder durch Vermindern des Eingriffs bzw. durch weiteres Herausbewegen des Spindelstangenelements 14 aus dem Stützstangenelement 12 die Gesamtlänge der Spindelstrebe 10 zunimmt. Dazu ist nur eine Einwirkung auf das Spindelmutterelement 16 zum Drehen desselben bezüglich des Spindelstangenelements 14 erforderlich. Das Stützstangenelement 12 muss zum Verändern der Länge der Stützstrebe 10 nicht bewegt bzw. um dessen Längsachse L gedreht werden.

Dies führt zu einem einfachen Aufbau, bei welchem am Stützstangenelement 12 selbst kein Gewinde vorgesehen sein muss und ein Gewindeeingriff nur im Bereich zweier Komponenten vorgesehen ist, wobei die miteinander in Eingriff stehenden Spindelinnengewinde 46 und Spindelaußengewinde 38 beispielsweise als Rechtsgewinde oder als Linksgewinde ausgebildet sein können.

Ein Beispiel einer Tragestruktur 60, an welcher eine derart aufgebaute Spindelstrebe 10 eingesetzt werden kann, ist in Fig. 7 dargestellt. Die Fig. 7 zeigt ein Gerüst, beispielsweise ein Baugerüst, mit einer Mehrzahl von beispielsweise im Boden oder/und an einer bereits aufgebauten Wand verankerten, im Wesentlichen vertikal sich erstreckenden Gerüstträgern 62. Am oberen Ende jedes im Wesentlichen vertikal sich erstreckenden Gerüstträgers 62 ist jeweils ein im Wesentlichen horizontal angeordneter Gerüstträger 64 getragen. Auf den im Wesentlichen horizontal sich erstreckenden Gerüstträgern 64 ist eine Gerüststruktur 66 mit einer Mehrzahl herkömmlicher Gerüstelemente mit beispielsweise an Gerüstrahmen vorgesehenen Vertikalstielen 68, Horizontalriegeln 70 und Diagonalriegeln 72 aufgebaut.

Zur stabilen Abstützung der von den oberen Enden der Gerüstträger 62 sich weg erstreckenden Gerüstträger 64 ist in Zuordnung zu jedem Paar von Gerüstträger 62 und Gerüstträger 64 eine Spindelstrebe 10 mit dem vorangehend beschriebenen Aufbau vorgesehen. Die Spindelstreben 10 sind im dargestellten Aufbau so eingebaut, dass die Spindelstangenelemente 14 derselben an die Gerüstträger 62 angekoppelt sind, beispielsweise durch einen die jeweilige Durchgriffsöffnung 41 durchsetzenden Kopplungsbolzen. Die Stützstangenelemente 12 der Spindelstreben 10 sind an ihren jeweiligen zweiten Endabschnitt 20 beispielsweise durch einen jeweiligen die dort vorgesehene Durchgriffsöffnung 32 durchsetzenden Kopplungsbolzen an die im Wesentlichen horizontal sich erstreckenden Gerüstträger 64 angekoppelt. Durch Drehen an der jeweiligen Spindelmutter 16 und die dadurch herbeigeführte Längenveränderung der Spindelstreben 10 können die im Wesentlichen horizontal sich erstreckenden Gerüstträger 64 exakt ausgerichtet werden und somit in der zur Aufnahme der Gerüststruktur 66 erforderlichen Position gehalten werden. Da durch die auf die Spindelmuttern 16 ausgeübte Last und die dabei zwischen den Abstützflächen 22, 24 einerseits und dem Spindelinnengewinde 46 und dem Spindelaußengewinde 38 andererseits entstehende Reibung in den Spindelstreben 10 eine Selbsthemmung entsteht, verändern die Spindelstreben 10 auch unter massiver Last ihre Länge nicht.

Zur weiteren Versteifung einer derartigen Tragestruktur 66 können zwischen benachbarten Spindelstreben 10 beispielsweise nach Art von Horizontalriegeln aufgebaute bzw. wirksame Versteifungsstangen 74 und beispielsweise nach Art von Diagonalriegeln aufgebaute bzw. wirksame Versteifungsstangen 76 eingesetzt werden. Diese können in an sich bekannter Weise mit daran jeweils vorgesehen Keilköpfen an die an den Spindelstreben 10 vorgesehenen Lochscheiben 34 angekoppelt werden.

Durch die vorliegende Erfindung ist eine mit einer geringen Anzahl aufgebaute und baulich einfach zu realisierende Spindelstrebe vorgesehen, welche bei einfacher Handhabbarkeit eine stabile Abstützwirkung sowohl in Zugrichtung, als auch in Druckrichtung entfalten kann. Eine derartige Spindelstrebe kann bei verschieden aufgebauten Tragestrukturen Einsatz finden, die beispielsweise nach Art eines Gerüsts ausgebildet sind, so wie in Fig. 7 dargestellt, oder die beispielsweise nach Art einer Verschalungsstruktur aufgebaut sind, wie diese beispielsweise im Brückenbau oder dergleichen Anwendung findet.

## Patentansprüche

1. Spindelstrebe, umfassend:
- ein in Richtung einer Längsachse (L) langgestrecktes Stützstangenelement (12) mit einem ersten axialen Endabschnitt (18) und einem zweiten axialen Endabschnitt (20),
- ein bezüglich des Stützstangenelements (12) um die Längsachse (L) drehbares Spindelmutterelement (16), wobei das Spindelmutterelement (16) am ersten axialen Endabschnitt (18) des Stützstangenelements (12) in beiden axialen Richtungen gegen axiale Bewegung bezüglich des Stützstangenelements (12) gehalten ist, so dass eine Drehung des Spindelmutterelements (16) um die Längsachse (L) im Wesentlichen nicht zu einer axialen Bewegung des Spindelmutterelements (16) bezüglich des Stützstangenelements (12) führt,
- ein in Richtung der Längsachse (L) langgestrecktes Spindelstangenelement (14), wobei das Spindelstangenelement (14) mit dem Spindelmutterelement (16) in Gewindeeingriff steht, so dass eine Drehung des Spindelmutterelements (16) um die Längsachse (L) zu einer axialen Bewegung des Spindelstangenelements (14) bezüglich des Stützstangenelements (12) führt,
**dadurch gekennzeichnet, dass** an dem ersten Endabschnitt (18) des Stützstangenelements (12) eine in Richtung zu dem zweiten axialen Endabschnitt (20) des Stützstangenelements (12) orientierte, in Umfangsrichtung vollständig umlaufende Stützstangenelement-Abstützfläche (28) vorgesehen ist, wobei an dem Spindelmutterelement (16) zwei mit Umfangsabstand zueinander angeordnete, bezüglich der Längsachse (L) einander diametral gegenüberliegende Spindelmutter-Abstützabschnitte (52, 54) vorgesehen sind und das Spindelmutterelement (16) mit den beiden Spindelmutter-Abstützabschnitten (52, 54) in einer zweiten axialen Richtung in Richtung von dem zweiten Endabschnitt (20) des Stützstangenelements (12) weg an der Stützstangenelement-Abstützfläche (28) abgestützt ist.

2. Spindelstrebe nach Anspruch 1,
**dadurch gekennzeichnet, dass** das Spindelmutterelement (16) ein Spindelinnengewinde (46) aufweist und das Spindelstangenelement (14) ein mit dem Spindelinnengewinde (46) in Gewindeeingriff stehendes Spindelaußengewinde (38) aufweist.

3. Spindelstrebe nach Anspruch 2,
**dadurch gekennzeichnet, dass** das Spindelstangenelement (14) einen das Spindelaußengewinde (38) aufweisenden Spindelstangen-Gewindeabschnitt (36) und einen an den Spindelstangen-Gewindeabschnitt (36) anschließenden Spindelstangen-Kopplungsabschnitt (40) aufweist.

4. Spindelstrebe nach Anspruch 3,
**dadurch gekennzeichnet, dass** der Spindelstangen-Gewindeabschnitt (36) rohrartig oder als massives Bauteil ausgebildet ist, oder/und dass der Spindelstangen-Kopplungsabschnitt (40) rohrartig ausgebildet ist, oder/und dass der Spindelstangen-Gewindeabschnitt (36) mit dem Spindelstangen-Kopplungsabschnitt (40) durch Materialschluss, vorzugsweise Verschweißen, verbunden ist.

5. Spindelstrebe nach einem der vorangehenden Ansprüche,
**dadurch gekennzeichnet, dass** Stützstangenelement (12) wenigstens im Bereich seines ersten axialen Endabschnitts (18), vorzugsweise in seinem gesamten Längenbereich, rohrartig ausgebildet ist, und dass das mit dem Spindelmutterelement (16) in Gewindeeingriff stehende Spindelstangenelement (14) in das Stützstangenelement (12) im Bereich seines ersten axialen Endabschnitts (18) eingreift.

6. Spindelstrebe nach einem der vorangehenden Ansprüche,
**dadurch gekennzeichnet, dass** an dem ersten axialen Endabschnitt (18) des Stützstangenelements (12) eine Stützstangenelement-Stirnfläche (22) vorgesehen ist, und dass an dem Spindelmutterelement (16) eine an der Stützstangenelement-Stirnfläche (22) in einer ersten axialen Richtung in Richtung auf den ersten axialen Endabschnitt (18) des Stützstangenelements (12) zu abgestützte Spindelmutter-Abstützfläche (24) vorgesehen ist.

7. Spindelstrebe nach einem der vorangehenden Ansprüche,
**dadurch gekennzeichnet, dass** an dem ersten axialen Endabschnitt (18) des Stützstangenelements (12) ein die Stützstangenelement-Abstützfläche (28) bereitstellender, in Umfangsrichtung vollständig umlaufender Abstützflansch (26) vorgesehen ist.

8. Spindelstrebe nach Anspruch 6 und Anspruch 7,
**dadurch gekennzeichnet, dass** der Abstützflansch (26) in axialem Abstand zur Stützstangenelement-Stirnfläche (22) angeordnet ist.

9. Spindelstrebe nach einem der Ansprüche 1-8,
**dadurch gekennzeichnet, dass** das Spindelmutterelement (16) in Zuordnung zu wenigstens einem, vorzugsweise jedem Spindelmutter-Abstützabschnitt (52, 54) einen von einem Spindelmutter-Zentralbereich (42) nach radial außen vorstehenden, einen Spindelmutter-Abstützabschnitt (52, 54) tragenden Spindelmutter-Betätigungsabschnitt (48, 50) aufweist.

10. Spindelstrebe nach einem der vorangehenden Ansprüche,
**dadurch gekennzeichnet, dass** an dem Stützstangenelement (12) oder/und dem Spindelstangenelement (14) wenigstens ein Kopplungsorgan (30) vorgesehen ist.

11. Spindelstrebe nach Anspruch 10,
**dadurch gekennzeichnet, dass** das wenigstens ein Kopplungsorgan (30) als Lochscheibe (34) ausgebildet ist, oder/und dass wenigstens ein Kopplungsorgan (30) als Durchgriffsöffnung (32, 41) ausgebildet ist.

12. Tragestruktur, umfassend wenigstens zwei durch wenigstens eine Spindelstrebe (10) nach einem der vorangehenden Ansprüche bezüglich einander abgestützte Strukturelemente (62, 64).

13. Tragestruktur nach Anspruch 12,
**dadurch gekennzeichnet, dass** die Tragestruktur (60) ein Gerüst ist, oder/und dass die Tragestruktur eine Verschalungsstruktur ist.

## Claims

1. A spindle strut, comprising:
- a support rod element (12) elongated in the direction of a longitudinal axis (L) with a first axial end portion (18) and a second axial end portion (20),
- a spindle nut element (16) rotatable about the longitudinal axis (L) with respect to the support rod element (12), wherein the spindle nut element (16) is held at the first axial end portion (18) of the support rod element (12) against axial movement in both axial directions with respect to the support rod element (12), so that a rotation of the spindle nut element (16) about the longitudinal axis (L) does not essentially result in an axial movement of the spindle nut element (16) with respect to the support rod element (12),
- a spindle rod element (14) elongated in the direction of the longitudinal axis (L), wherein the spindle rod element (14) is in threaded engagement with the spindle nut element (16), so that rotation of the spindle nut element (16) about the longitudinal axis (L) results in an axial movement of the spindle rod element (14) with respect to the support rod element (12),
**characterized in that**
on the first end portion (18) of the support rod element (12), a support rod element support surface (28) is provided, which is oriented towards the second axial end portion (20) of the support rod element (12) and which extends completely around the circumference, wherein two spindle nut support portions (52, 54) are provided on the spindle nut element (16), arranged at a circumferential distance from one another and diametrically opposite one another with respect to the longitudinal axis (L) and the spindle nut element (16) is supported at the support rod element support surface (28) with the two spindle nut support portions (52, 54) in a second axial direction away from the second end portion (20) of the support rod element (12).

2. The spindle strut according to claim 1,
**characterized in that** the spindle nut element (16) has an internal spindle thread (46), and the spindle rod element (14) has an external spindle thread (38) in threaded engagement with the internal spindle thread (46).

3. The spindle strut according to claim 2,
**characterized in that** the spindle rod element (14) has a spindle rod threaded portion (36) having the spindle external thread (38) and a spindle rod coupling portion (40) adjacent to the spindle rod threaded portion (36).

4. The spindle strut according to claim 3,
**characterized in that** the spindle rod threaded portion (36) is designed as a tube or as a solid component, or/and **in that** the spindle rod coupling portion (40) is designed as a tube, or/and **in that** the spindle rod threaded portion (36) is connected to the spindle rod coupling portion (40) by material connection, preferably by welding.

5. The spindle strut according to one of the preceding claims,
**characterized in that** the support rod element (12) is tubular at least in the region of its first axial end portion (18), preferably in its entire longitudinal region, and **in that** the spindle rod element (14), which is in threaded engagement with the spindle nut element (16), engages in the support rod element (12) in the region of its first axial end portion (18).

6. The spindle strut according to one of the preceding claims,
**characterized in that** a support rod element end face (22) is provided on the first axial end portion (18) of the support rod element (12), and **in, that** on the spindle nut element (16), a spindle nut support surface (24) is provided, which is supported, in a first axial direction, on the support rod element end face (22) towards the first axial end portion (18) of the support rod element (12).

7. The spindle strut according to one of the preceding claims,
**characterized in that,** on the first axial end portion (18) of the support rod element (12), a support flange (26) is provided, which provides the support rod element support surface (28) and extends completely around the circumference.

8. The spindle strut according to claim 6 and claim 7,
**characterized in that** the support flange (26) is arranged at an axial distance from the support rod element end face (22).

9. The spindle strut according to one of claims 1-8,
**characterized in that** the spindle nut element (16) has, in association with at least one, preferably each spindle nut support portion (52, 54), a spindle nut actuation portion (48, 50) which protrudes radially outwards from a spindle nut central region (42) and carries a spindle nut support portion (54, 54).

10. The spindle strut according to one of the preceding claims,
**characterized in that** at least one coupling element (30) is provided on the support rod element (12) or/and on the spindle rod element (14).

11. The spindle strut according to claim 10,
**characterized in that** at least one coupling element (30) is designed as a perforated disk (34), or/and **in that** at least one coupling element (30) is designed as a pass-through opening (32, 41).

12. A support structure, comprising at least two structural elements (62, 64) supported relative to one another by at least one spindle strut (10) according to one of the preceding claims.

13. The support structure according to claim 12,
**characterized in that** the support structure (60) is a scaffolding, or/and **in that** the support structure is a formwork structure.

## Revendications

1. Une entretoise de broche, comprenant :
- un élément de tige de support (12) allongé dans la direction d'un axe longitudinal (L) avec une première partie d'extrémité axiale (18) et une deuxième partie d'extrémité axiale (20),
- un élément d'écrou de broche (16) rotatif autour de l'axe longitudinal (L) par rapport à l'élément de tige de support (12), dans lequel l'élément d'écrou de broche (16) est maintenu à la première partie d'extrémité axiale (18) de l'élément de tige de support (12) contre un mouvement axial dans les deux directions axiales par rapport à l'élément de tige de support (12), de sorte qu'une rotation de l'élément d'écrou de broche (16) autour de l'axe longitudinal (L) n'entraîne pas essentiellement un mouvement axial de l'élément d'écrou de broche (16) par rapport à l'élément de tige de support (12),
- un élément de tige de broche (14) allongé dans la direction de l'axe longitudinal (L), dans lequel l'élément de tige de broche (14) est en prise filetée avec l'élément d'écrou de broche (16), de sorte qu'une rotation de l'élément d'écrou de broche (16) autour de l'axe longitudinal (L) entraîne un mouvement axial de l'élément de tige de broche (14) par rapport à l'élément de tige de support (12),
**caractérisé en ce que**
sur la première partie d'extrémité (18) de l'élément de tige de support (12), une surface d'appui d'élément de tige de support (28) est prévue, qui est orientée vers la deuxième partie d'extrémité axiale (20) de l'élément de tige de support (12) et qui s'étend complètement autour de la circonférence, dans lequel deux parties d'appui d'écrou de broche (52, 54) sont prévues sur l'élément d'écrou de broche (16), disposées à une distance circonférentielle l'une de l'autre et diamétralement opposées l'une à l'autre par rapport à l'axe longitudinal (L) et l'élément d'écrou de broche (16) est supporté au niveau de la surface d'appui d'élément de tige de support (28) avec les deux parties d'appui d'écrou de broche (52, 54) dans une deuxième direction axiale à l'écart de la deuxième partie d'extrémité (20) de l'élément de tige de support (12).

2. L'entretoise de broche selon la revendication 1,
**caractérisée en ce que** l'élément d'écrou de broche (16) a un filetage de broche interne (46), et que l'élément de tige de broche (14) a un filetage de broche externe (38) en engagement fileté avec le filetage de broche interne (46).

3. L'entretoise de broche selon la revendication 2,
**caractérisé en ce que** l'élément de tige de broche (14) a une partie filetée de tige de broche (36) ayant le filetage externe de broche (38) et une partie de couplage de tige de broche (40) adjacente à la partie filetée de tige de broche (36).

4. L'entretoise de broche selon la revendication 3,
**caractérisé en ce que** la partie filetée de tige de broche (36) est conçue comme un tube ou comme un composant solide, ou/et **en ce que** la partie de couplage de tige (40) est conçue comme un tube, ou/et **en ce que** la partie filetée de tige de broche (36) est reliée à la partie de couplage de tige de broche (40) par une liaison matérielle, de préférence par soudage.

5. L'entretoise de broche selon l'une des revendications précédentes,
**caractérisé en ce que** l'élément de tige de support (12) est tubulaire au moins dans la région de sa première extrémité axiale (18), de préférence dans toute sa région longitudinale, et **en ce que** l'élément de tige de broche (14), qui est en prise filetée avec l'élément d'écrou de broche (16), s'engage dans l'élément de tige de support (12) dans la région de sa première extrémité axiale (18).

6. L'entretoise de broche selon l'une des revendications précédentes,
**caractérisé en ce qu'**une face d'extrémité d'élément de tige de support (22) est prévue sur la première partie d'extrémité axiale (18) de l'élément de tige de support (12), et **en ce que** sur l'élément d'écrou de broche (16), une surface de support d'écrou de broche (24) est prévue, qui s'appuie, dans une première direction axiale, sur la face d'extrémité d'élément de tige de support (22) vers la première partie d'extrémité axiale (18) de l'élément de tige de support (12).

7. L'entretoise de broche selon l'une des revendications précédentes,
**caractérisé en ce que,** sur la première partie d'extrémité axiale (18) de l'élément de tige de support (12), une bride d'appui (26) est prévue, qui fournit la surface de support d'élément de tige de support (28), et s'étend complètement autour de la circonférence.

8. L'entretoise de broche selon la revendication 6 et la revendication 7,
**caractérisée en ce que** la bride d'appui (26) est disposée à une distance axiale de la face d'extrémité d'élément de tige de support (22).

9. L'entretoise de broche selon l'une des revendications 1 à 8,
**caractérisé en ce que** l'élément d'écrou de broche (16) comprend, en association avec au moins une, de préférence chaque partie d'appui d'écrou de broche (52, 54), une partie d'actionnement d'écrou de broche (48, 50) qui fait saillie radialement vers l'extérieur à partir d'une région centrale d'écrou de broche (42) et porte une partie de support d'écrou de broche (54, 54).

10. L'entretoise de broche selon l'une des revendications précédentes,
**caractérisé en ce qu'**au moins un élément de couplage (30) est prévu sur l'élément de tige de support (12) ou/et sur l'élément de tige de broche (14).

11. L'entretoise de broche selon la revendication 10,
**caractérisé en ce qu'**au moins un élément d'accouplement (30) est conçu comme un disque perforé (34), ou/et **en ce qu'**au moins un élément d'accouplement (30) est conçu comme une ouverture de passage (32, 41).

12. Une structure de support comprenant au moins deux éléments structurels (62, 64) supportés l'un par rapport à l'autre par au moins une entretoise (10) selon l'une des revendications précédentes.

13. La structure de support selon la revendication 12,
**caractérisée en ce que** la structure de support (60) est un échafaudage, ou/et **en ce que** la structure de support est une structure de coffrage.
